# EUROPÄISCHE PATENTSCHRIFT

(11) **EP 0 301 310 B1**
(45) Veröffentlichungstag und Bekanntmachung des Hinweises auf die Patenterteilung: **22.11.1990**
(21) Anmeldenummer: 88111136.3
(22) Anmeldetag: 12.07.1988
(51) Int. Cl.: F04B 1/20

(54) **Axialkolbenmaschine in Schrägscheiben- oder Schrägachsenbauart mit Schlitzsteuerung und Druckausgleichskanälen**
Axial piston machine of the plate or inclined axis type with distribution slots and pressure compensation canals
Machine à piston axiaux du type à plateaux ou axes inclinés avec des lumières de distribution et des canaux de compensation de pression

(30) Priorität: 30.07.1987 DE 3725361
(43) Veröffentlichungstag der Anmeldung: 01.02.1989
(73) Patentinhaber: BRUENINGHAUS HYDRAULIK GmbH, 72160 Horb (DE)
(72) Erfinder: Berthold, Heinz, D-7240 Horb 1 (DE); Beck, Josef, D-7452 Haigerloch 2 (DE); Lotter, Manfred, D-7910 Neu-Ulm (DE)
(74) Vertreter: Körber, Wolfhart, Dr.rer.nat.

(56) Entgegenhaltungen:
- DE-A- 2 940 713
- FR-A- 1 288 771
- FR-A- 2 102 718

## Beschreibung

Die Erfindung bezieht sich auf eine Axialkolbenmaschine nach dem Oberbegriff des Anspruchs 1.

Es ist der Zweck der Druckausgleichskanäle die schlagartige Wirkung der im Übergangsbereich zwischen dem ND-Bereich und dem HD-Bereich auftretenden Druckveränderungen in den Zylinderkammern zu mildern. Hierzu dienen die Druckausgleichskanäle, durch die eine verhältnismäßig weiche Anpassung der Zylinderkammerdrücke aneinander erfolgt, bevor die Zylinderöffnung der jeweiligen Zylinderkammer im Querschnittsbereich des HD-Kanals liegt. Durch die Verminderung der schlagartigen Wirkung der Druckveränderungen in den Zylinderkammern lassen sich auf der schlagartigen Wirkung beruhende Laufgeräusche der Axialkolbenmaschine verringern.

Mit diesen, z.B. aus der Druckschrift FR-A 2 102 718 bekannten Druckausgleichskanälen läßt sich das Laufgeräusch der Axialkolbenmaschine zwar verringern, jedoch führen die Druckausgleichskanäle zu Verschließschäden an der Axialkolbenmaschine, nämlich zu Erosionen an den Wänden, auf die die von den Druckausgleichskanälen ausgehenden Fluid-Strahlen treffen, nämlich insbesondere Strahlerosion an den Steuerkanalwänden im Zylinder, und Kavitationserosion am Steuerspiegel bzw. an der Steuerplattenlauffläche. Diese Schäden entstehen sowohl im Pumpenbetrieb als auch im Motorbetrieb der Axialkolbenmaschine.

Der Erfindung liegt die Aufgabe zugrunde, bei einer Axialkolbenmaschine der eingangs bezeichneten Art eine vorbeschriebene Erosion zu vermeiden oder wenigstens wesentlich zu vermindern.

Diese Aufgabe wird durch die kennzeichnenden Merkmale des Anspruchs 1 gelöst.

Bei der erfindungsgemäßen Ausgestaltung ist ein zusätzlicher Störstrahlkanal vorhanden, dessen Mündung so gerichtet ist, daß die im Betrieb aus dem Druckausgleichskanal und dem Störstrahlkanal austretenden Flüssigkeitsströme einander schneiden, wodurch zumindest die Erosionsenergie der Strömung des Druckausgleichskanals wesentlich verringert wird. Zugleich wird auch die Strömungsenergie des Störstrahlkanals verringert, so daß auch eine denkbare, durch diese Strömung hervorgerufene Erosion verhindert bzw. wesentlich verringert werden kann. In beiden Fällen werden die gerichteten Strömungen sozusagen verwirbelt.

Im Rahmen der Erfindung ist es möglich, den Störstrahlkanal so anzuordnen, daß er im Druckausgleichskanal mündet, oder auch in einem Abstand vom Druckausgleichskanal bzw. dessen Mündung mündet. Im ersten Fall ergibt sich eine Kreuzung der Strömungen im Bereich des Druckausgleichskanals während im zweiten Fall die Strömungen bzw. Strahlen sich außerhalb des Druckausgleichskanals kreuzen. In beiden Fällen läßt sich die Erosionsenergie der Strömung oder Strömungen bzw. des Strahls bzw. der Strahlen wesentlich reduzieren. Voraussetzung ist, daß die Strömungen bzw. Strahlen einander schneiden, d.h. die Strömungs- bzw. Strahlrichtung des Störstrahlkanals ist quer zur Strömung bzw. zum Strahl des Druckausgleichskanals gerichtet. Dabei können die Strömungen bzw. Strahlen nicht nur einen im wesentlichen rechten Winkel zwischen sich einschließen, sondern auch einen spitzen Winkel oder einen stumpfen Winkel. Im letzten Fall ist die Wirksamkeit des Störstrahis aufgrund der entgegengesetzten Strömungs- bzw. Strahlrichtung effizienter als insbesondere im ersten Fall.

Die erfindungsgemäße Ausgestaltung eignet sich vorzugsweise für Druckausgleichskanäle in Form von insbesondere in Strömungsrichtung konvergierenden Kerben im Steuerspiegel, die aufgrund ihrer besonderen Erstreckung zur vorbeschriebenen Strahl- bzw. Kavitationserosion an der Wand der Steuerkanäle im Zylinder bzw. an der Steuerspiegelfläche führen.

Axialkolbenmaschinen mit der erfindungsgemäßen Ausgestaltung eignen sich wegen geringer Laufgeräus che deshalb insbesondere für der Förderung von Personen dienende Fahrzeuge, insbesondere Kraftwagen.

In den Unteransprüchen sind vorteilhafte Weiterbildungen der Erfindung enthalten, die die angestrebte Funktion verbessern oder zu einfachen, preiswert herstellbaren und praktikablen Ausgestaltungen führen. Durch die Ausgestaltung nach Anspruch 4 werden zusätzliche volumetrische Verluste vermieden.

Nachfolgend wird die Erfindung anhand eines in einer Zeichnung dargestellten bevorzugten Ausführungsbeispiels näher erläutert. Es zeigt:
Fig. 1 eine Axialkolbenmaschine in Schiefscheibenbauart als Pumpe im axialen Schnitt;
Fig. 2 den Steuerspiegel der Pumpe in der Draufsicht;
Fig. 3 den Schnitt 111-111 in Fig. 2.

Die wesentlichen Einzelteile der in Fig. 1 allgemein mit 1 bezeichneten Axialkolbenmaschine sind ein aus einem topfförmigen Gehäuseteil 2 und einem Gehäusedeckel 3 bestehendes Gehäuse 4, eine das topfförmige Gehäuseteil 2 bzw. den Hohlraum 5 des Gehäuses 4 längs der Mittelachse 6 durchsetzende und in der radialen Wand 7 des Gehäuseteils 2 sowie im Gehäusedeckel 3 gelagerten Antriebswelle 8, einem Zylinder 9 mit einer Mehrzahl diametral gegenüberliegend oder sternförmig zueinander angeordneten, im wesentlichen axial verlaufenden Kolbenbohrungen 11, in denen entsprechend bemessene Kolben 12 verschiebbar gelagert sind, die durch eine am Gehäuse 4 abgestützte, ggf. in ihrem Anstellwinkel verstellbare Schiefscheibe 13 bzw. deren schiefe Gleitfläche 14 antreibbar sind.

Beim vorliegenden Ausführungsbeispiel ist der Zylinder 9 durch eine Zylindertrommel gebildet, die mittels eines zentralen Loches auf der Antriebswelle 8 angeordnet und durch eine Zahnkupplung 15 drehfest verbunden ist, sowie mit ihrer der Gleitfläche 14 abgewandten Stirnfläche 16 an einem Steuerspiegel 17 anliegt, der an einer Steuerplatte 18 ausgebildet ist, die durch Schrauben oder Zentrierstifte am Gehäusedeckel 3 befestigt ist, und zwei Zuführungs- und Abführungsleitungen 19, 21 für das Fluid, im vorliegenden Falle Hydrauliköl, die durch nierenförmige Steuerkanäle 22, 23 in der Steuerplatte 18 und axialen Durchsatzkanälen 24, 25 mit den Kolbenbohrungen 11 in Verbindung stehen. Wie Fig. 2 deutlich zeigt, ist im Gegensatz zur ND-Seite der nierenförmige Steuerkanal 23 der HD-Seite durch zwei Stege 26 in drei Abschnitte unterteilt.

Gemäß den Fig. 2 und 3 sind allgemein mit 27₁, 27₂ bezeichnete Druckausgleichskanäle in den Übergangsbereichen zwischen dem HD- und ND-Bereich vorhanden, die beim vorliegenden Ausführungsbeispiel durch Kerben 28 in der Fläche 29 des Steuerspiegels 17 angeordnet sind. Die Druckausgleichskanäle 27₁, 27₂ bzw. Kerben 28 erstrecken sich entgegen der Drehrichtung 31 des Zylinders 9 und zwar vom HD-Steuerkanal 23 in Richtung auf das benachbarte Ende des gegenüberliegenden ND-Steuerkanals 22 sowie im anderen Übergangsbereich vom ND-Steuerkanal 22 in Richtung auf das benachbarte Ende des gegenüberliegenden HD-Steuerkanals 23. Dabei divergiert der im vorliegenden Falle dreieckförmige Querschnitt der Druckausgleichskanäle 27₁, 27₂ zum zugehörigen Steuerkanal 22, 23 hin, d.h., in Richtung der Drehbewegung (Drehrichtung 31) des Zylinders 9. Im vorliegenden Falle wird die Divergenz der Druckausgleichskanäle 27₁, 27₂ dadurch erreicht, daß sie in Richtung auf den zugehörigen Steuerkanal 22, 23 gegenüber der Steuerspiegelfläche 29 geneigt sind. Die Länge 1 der Druckausgleichskanäle 27₁, 27₂ kann kürzer oder auch länger (Fig. 3) als die Dicke d der sie überdeckenden Wand 32 zwischen zwei einander benachbarten Durchsatzkanälen 24, 25 bemessen sein. Die Anordnung kann vorzugsweise auch so getroffen sein, daß die Wand 32 die Mündung 33 des sich von HD erstreckenden Druckausgleichskanals 27₁ freigibt, bevor der Durchsatzkanal 24, in den der Druck aus dem HD-Bereich durch den Druckausgleichskanal 27 sich fortpflanzt, den ND-Steuerkanal 22 verläßt. D.h., an einer Stelle, in der die Verbindung zwischen dem ND-Steuerkanal 22 und dem sich im Übergangsbereich befindlichen Durchsatzkanal 24/25 geschlossen ist (vgl. Fig. 3), ist die Mündung 33 des zugehörigen Druckausgleichskanals 27₁ bereits geringfügig geöffnet

Wenigstens dem im Übergangsbereich 20 in Drehrichtung 31 zwischen ND und HD, d.h. dem vom HD ausgehenden, Druckausgleichskanals 27₁ ist im Bereich seiner Mündung 33 bzw. im Bereich dessen freien Endes die Mündung 36 eines allgemein mit 37 bezeichneten Störstrahlkanals vorgesehen, der von der Hochdruck enthaltenden Abführungsleitung 21 oder hier vom HD-Steuerkanal 22 ausgeht und somit den Druckausgleichskanal 27₁ schneidet. Beim vorliegenden Ausführungsbeispiel wird der Störstrahlkanal 37 durch eine axiale Durchgangsbohrung 38 gebildet, von der auf der dem Steuerspiegel 17 abgewandten Seite der Steuerplatte 18 eine radiale Nut 39 zur Abführungsleitung 21 führt. Der Abstand a der Mündung 36 des Störstrahlkanals 37 vom benachbarten Ende des ND-Steuerkanals 23 ist vorzugszweise etwa so groß bemessen, wie der Durchmesser b der Durchsatzkanäle 24, 25. Hierdurch ist gewährleistet, daß der Störstrahlkanal 37 durch die ihm benachbarte Steuerkante 41 des zugehörigen Durchsatzkanals 24/25 im wesentlichen erst dann freigegeben wird, wenn der Durchsatzkanal 24/25 den ND-Steuerkanal 22 verlassen hat. Hierdurch werden zusätzliche volumetrische Verluste vermieden.

Im Betrieb der Axialkolbenpumpe 1 ergibt sich beim Anschneiden der Mündung 33 des Störstrahlkanals 37 durch die Steuerkante 41 des zugehörigen Durchsatzkanals 24/25 ein weicher Druckausgleich im Niederdruck enthaltenden Durchsatzkanal 24/25, bevor dieser in Verbindung mit der Abführungsleitung 21, d.h., mit dem Hochdruck gerät. Da die beiden sich in den betreffenden Durchsatzkanal 24/25 ergiessenden Fluidströmungen- bzw. Fluid-strahlen kreuzen, ergibt sich eine resultierende Strömung bzw. ein resultierender Strahlbereich, dessen von Natur aus hohe Strahlenergie durch die Strahl- bzw. Strömungskreuzung zerstört bzw. beträchtlich reduziert ist. Hierdurch wird Strahlerosion an den Kolbenbohrungswänden 11, nämlich bei 43, und Kavitationserosion an der Steuerspiegelfläche 17, und zwar im Bereich und in der Nähe der Mündung 33 des Druckausgleichskanals 27₁, nämlich bei 44, vermieden. Ein Strahl, wie er sich beim Nichtvorhandensein eines Störstrahlkanals 37 ergibt, ist andeutungsweise dargestellt und mit 45 bezeichnet.

Im Rahmen der Erfindung ist es auch möglich, die Mündung 36 des Störstrahlkanals 37 in Strahlrichtung hinter der Mündung 33 des Druckausgleichskanals 27, nämlich etwa bei 46 anzuordnen. Bei einer solchen Anordnung schneiden die sich ergebenden Strahlen einander außerhalb des Druckausgleichskanals 27. Auch hierdurch wird eine Strahlerosion an der Kolbenbohrungswand wirksam vermieden, was insbesondere von Bedeutung ist, weil eine Zylindertrommel 9 aus Gründen möglichst geringer Verschleißfestigkeit aus einem verhältnismäßig weichen Material, nämlich ein Lagermetall wie Bronze, besteht. Bei der vorbeschriebenen alternativen Ausgestaltung ist die Wirksamkeit der Verhinderung von Strahlerosion an der Steuerspiegelfläche 17 weniger effizient als bei einem Austritt des Störstrahlkanals 37 im Druckausgleichskanal 27₁.

Im mit 30 bezeichneten Ubergangsbereich unter Berücksichtigung der Drehrichtung 31 vom HD-Bereich zum ND-Bereich kann ein vorbeschriebener Störstrahlkanal 37 entfallen, weil die sich im Betrieb der Axialkolbenpumpe in diesem Übergangsbereich 30 ergebenden Strömungen bzw. Strahlen von geringerer schädlicher Auswirkung sind.

Die erfindungsgemäße Ausgestaltung eignet sich auch für den Motorbetrieb einer Axialkolbenmaschine. In diesem Falle ist aufgrund umgekehrter Drehrichtung ein Druckausgleichskanal 27₃ mit einem Störstrahlkanal 37 in entsprechender Ausgestaltung vom Hochdruck ausgehend im mit 30 bezeichneten Übergangsbereich anzuordnen, siehe angedeutete Darstellung. Für den Pumpen- und Motorbetrieb sind beide Druckausgleichskanäle 27₁, 27₃ mit Störstrahlkanälen 37 anzuordnen, wobei zwecks Vermeidung von Verlusten der Störstrahlkanal 27₂ nicht angeordnet werden sollte.

## Patentansprüche

1. Axialkolbenmaschine (1) in Schiefscheiben-oder Schrägachsenbauart mit Schlitzsteuerung und einem Druckausgleichskanal (27₁-27₃) am Eingangsende des Hochdruck (HD)-Steuerschlitzes (23), dadurch gekennzeichnet, daß am Eingangsende des HD-Steuerschlitzes (23) ein vom Hochdruck ausgehender Störstrahlkanal (37) vorgesehen ist, dessen Mündung (36) so angeordnet ist, daß die aus dem Druckausgleichskanal (27₁-27₃) und dem Störstrahlkanal (37) austretenden Flüssigkeitsströme einander schneiden.

2. Axialkolbenmaschine nach Anspruch 1, dadurch gekennzeichnet, daß die Mündung (36) des Störstrahlkanals (37) nahe oder in der Mündung (33) des Druckausgleichskanals (27₁-27₃) angeordnet ist.

3. Axialkolbenmaschine nach Anspruch 1 oder 2, dadurch gekennzeichnet, daß der Druckausgleichskanal (27₁-27₃) durch eine vom HD-Steuerschlitz (23) ausgehende und insbesondere in Richtung auf letzteren divergierende Kerbe (28) gebildet ist, die kürzer oder vorzugsweise länger bemessen ist als die Dicke (d) der Wand (32) zwischen zwei benachbarten Durchsatzkanälen (24, 25) in der Zylindertrommel (9).

4. Axialkolbenmaschine nach Anspruch 3, dadurch gekennzeichnet, daß die Mündung (36) des Störstrahlkanals (37) im Druckausgleichskanal (27₁₋27₃) und vorzugsweise so angeordnet ist, daß die Freigabe ihrer Überdeckung erst beim bzw. nach dem Verlassen des Niederdruck (ND)-Kanals (22) durch den zugehörigen Durchsatzkanal (24/ 25) erfolgt.

5. Axialkolbenmaschine nach einem der Ansprüche 1 bis 4, dadurch gekennzeichnet, daß die Strömungsrichtung der Ausmündung des Störstrahlkanals (37) etwa rechtwinklig zur Strömungsrichtung des Druckausgleichskanals (27₁-27₃) gerichtet ist.

6. Axialkolbenmaschine nach einem der Ansprüche 1 bis 5, dadurch gekennzeichnet, daß der Störstrahlkanal (37) einen vom Hochdruck (21, 23) etwa tangential ausgehenden Abschnitt (39) und einen sich etwa axial fortsetzenden Abschnitt (38) aufweist.

7. Axialkolbenmaschine nach einem der Ansprüche 1 bis 6, dadurch gekennzeichnet, daß die Steuerschlitze (22,23) in einer Steuerplatte (18) vorgesehen sind und der Störstrahlkanal (37) innerhalb der Steuerplatte (18) verläuft.

8. Axialkolbenmaschine nach Anspruch 7, dadurch gekennzeichnet, daß der Störstrahlkanal (37) durch eine axiale Bohrung (38) und einen etwa radialen Kanalabschnitt, insbesondere eine Nut (39), an der den Zylinderöffnungen (24, 25) abgewandten Seite der Steuerplatte (18) gebildet ist.

## Claims

1. An axial piston machine (1) of the swashplate or bent axis type having slot control and a pressure balancing passage (27₁-27₃) at the inlet end of the high pressure (HP) control slot (23), characterised in that at the inlet end of the HP-control slot (23) an interference jet passage (37) starting from the high pressure is provided whose opening (36) is arranged so that the streams of liquid issuing from the pressure balancing passage (27₁-27₃) and the interference jet passage (37) intersect.

2. An axial piston machine according to claim 1, characterised in that the opening (36) of the interference jet passage (37) is arranged near or in the opening (33) of the pressure balancing passage (27₁₋27₃).

3. An axial piston machine according to claim 1 or claim 2, characterised in that the pressure balancing passage (27₁-27₃) is formed by a notch (28) starting from the HP-control slot (23) and in particular diverging towards the latter, said notch being shorter or preferably longer than the thickness (d) of the wall (32) between two neighbouring throughput passages (24, 25) in the cylinder barrel (9).

4. An axial piston machine according to claim 3, characterised in that the opening (36) of the interference jet passage (37) is in the pressure balancing passage (27₁-27₃) and is preferably arranged so that it only becomes uncovered when or after the respective throughput passage (24/25) has left the low pressure (LP) passage (22).

5. An axial piston machine according to any one of claims 1 to 4, characterised in that the direction of flow of the outlet of the interference jet passage (37) is aligned approximately at right angles to the direction of flow of the pressure balancing passage (27₁₋27₃).

6. An axial piston machine according to any one of claims 1 to 5, characterised in that the interference jet passage (37) has a section (39) proceeding substantially tangentially from the high pressure (21, 23) and a section (38) that continues substantially axially.

7. An axial piston machine according to any one of claims 1 to 6, characterised in that the control slots (22, 23) are provided in a control plate (18) and the interference jet passage (37) runs within the control plate (18).

8. An axial piston machine according to claim 7, characterised in that the interference jet passage (37) comprises an axial bore (38) and a substantially radial passage section, in particular a groove (39), on the side of the control plate (18) remote from the cylinder openings (24, 25).

## Revendications

1. Machine à pistons axiaux (1) du genre de construction à plateau oblique ou à axes inclinés, avec commande à fente et un canal (27₁-27₃) d'égalisation de pression à l'extrémité d'entrée de la fente de commande (23) à haute pression, caractérisée en ce qu'il est prévu, à l'extrémité d'entrée de la fente de commande (23) à haute pression, un canal de jet perturbateur (37) partant de la haute pression, dont l'embouchure (36) est agencée de telle sorte que les courants de fluide sortant du canal (27₁-27₃) d'égalisation de pression et du canal de jet perturbateur (37) soient sécants entre eux.

2. Machine à pistons axiaux selon la revendication 1, caractérisée en ce que l'embouchure (36) du canal de jet perturbateur (37) est disposée près de l'embouchure (33) du canal d'égalisation de pression (27₁-27₃) ou dans celle-ci.

3. Machine à pistons axiaux selon la revendication 1 ou 2, caractérisée en ce que le canal d'égalisation de pression (27₁-27₃) est constitué par une encoche (28) partant de la fente de commande (23) à haute pression, cette encoche étant en particulier divergente en direction de ladite fente et étant plus courte, ou de préférence plus longue, que l'épaisseur (d) de la paroi (32) entre deux canaux de débit voisins (24, 25) dans le barillet (9) des cylindres.

4. Machine à pistons axiaux selon la revendication 3, caractérisée en ce que l'embouchure (36) du canal de jet perturbateur (37) est disposée dans le canal (27₁-27₃) d'égalisation de pression, et de préférence de telle sorte que le dégagement de son recouvrement se produise seulement lorsque le canal à basse pression (22) est quitté par le canal de passage (24/25) correspondant, ou ensuite.

5. Machine à pistons axiaux selon une des revendications 1 à 4, caractérisée en ce que le sens d'écoulement de l'embouchure de sortie du canal de jet perturbateur (37) est dirigé à peu près perpendiculairement au sens d'écoulement du canal (27₁-27s) d'égalisation de pression.

6. Machine à pistons axiaux selon une des revendications 1 à 5, caractérisée en ce que le canal de jet perturbateur (37) présente un tronçon (39) partant à peu près tangentiellement de la haute pression (21, 23) et un tronçon (38) se prolongeant à peu près axialement.

7. Machine à pistons axiaux selon une des revendications 1 à 6, caractérisée en ce que les fentes de commande (22, 23) sont prévues dans un plateau de commande (18) et en ce que le canal de jet perturbateur (37) s'étend à l'intérieur du plateau de commande (18).

8. Machine à pistons axiaux selon la revendication 7, caractérisée en ce que le canal de jet perturbateur (37) est constitué par une forure axiale (38) et par un tronçon de canal sensiblement radial, en particulier par une rainure (39) dans la face du plateau de commande (18) éloignée des ouvertures des cylindres (24, 25).
